# FASCICULE DE BREVET EUROPEEN

(11) **EP 0 159 250 B1**
(45) Date de publication et mention de la délivrance du brevet: **06.09.1989**
(21) Numéro de dépôt: 85400595.6
(22) Date de dépôt: 27.03.1985
(51) Int. Cl.: E04G 3/12

(54) **Dispositif pour l'accrochage d'une console d'échafaudage à un élément de charpente, et ensemble de fixation propre à sa mise en oeuvre**
Befestigungsvorrichtung für Gerüstkonsolen an Dachsparren und Befestigungseinheit für ihre Anwendung
Means for attaching a scaffold bracket to a roof rafter and attaching assembly for its application

(30) Priorité: 03.04.1984 FR 8405217
(43) Date de publication de la demande: 23.10.1985
(73) Titulaire: DIMOS BATIMENT DISTRIBUTION DE MATERIEL OUTILLAGE ET SECURITE POUR LE BATIMENT, F-44150 Ancenis (FR)
(72) Inventeur: Goubaud, Michel, F-44150 Ancenis (FR)
(74) Mandataire: CABINET BONNET-THIRION

(56) Documents cités:
- DE-A- 3 224 525

## Description

La présente invention concerne d'une manière générale l'accrochage d'une console d'échafaudage à un quelconque élément de charpente, et il s'agit en pratique le plus souvent d'un chevron.

Elle vise plus particulièrement le cas où, pour un tel accrochage, il est mis en oeuvre deux flasques, propres à être disposés chacun respectivement de part et d'autre de l'élément de charpente concerné, des moyens de fixation propres à assujettir lesdits flasques à ce dernier, et des moyens d'accrochage, qui, associés auxdits flasques, sont propres à permettre d'y atteler une console d'échafaudage.

Dans un dispositif de ce type connu à ce jour, (FR-A-2 544 367) les moyens de fixation mis en œuvre pour l'assujettissement de tels flasques à un chevron comportent une pluralité d'axes de serrage, du type vis-écrou, au nombre, en pratique, de deux, et, conjointement, les moyens d'accrochage associés auxdits flasques pour permettre d'y atteler une console d'échafaudage mettent en oeuvre deux pions isolément assujettis, chacun respectivement, à chacun de ces flasques, sur une partie de celui-ci décalée transversalement à cet effet par rapport à sa partie courante.

Un tel dispositif présente divers inconvénients.

Tout d'abord, la multiplicité des axes de serrage à mettre en oeuvre entraîne la nécessité d'affecter d'un nombre égal de perçages l'élément de charpente à équiper, au détriment de l'intégrité de celui-ci, et au préjudice du nombre d'opérations à exécuter tant à la pose des flasques concernés qu'à la dépose de ceux-ci.

En outre, malgré leur nombre, les ayes de serrage ainsi mis en oeuvre, qui, en pratique, se bornent à plaquer contre l'élément de charpente les flasques qu'ils enserrent, peuvent être insuffisants pour permettre de respecter en toute certitude les normes de sécurité en la matière, au moins pour certains pays.

Enfin, les pions d'accrochage intervenant en porte-à-faux, chacun isolément, sur les flasques qu'ils équipent, il n'est pas rare d'observer en charge des déformations de ceux-ci, sauf à donner à ces flasques des épaisseurs prohibitives.

La présente invention a d'une manière générale pour objet une disposition qui, propre à l'accrochage d'une console d'échafaudage à un quelconque élément de charpente, en pratique un chevron, est avantageusement exempte de ces inconvénients, et conduit en outre à d'autres avantages.

De manière plus précise, elle a tout d'abord pour objet un dispositif d'accrochage du genre comportant deux flasques propres à être disposés chacun respectivement de part et d'autre de l'élément de charpente à équiper, des moyens de fixation propres à assujettir lesdits flasques à ce- dernier, et des moyens d'accrochage, qui, associés auxdits flasques, sont propres à permettre d'y atteler une console d'échafaudage, ce dispositif d'accrochage étant d'une manière générale caractérisé en ce que lesdits moyens de fixation comportent, en combinaison, d'une part, deux galets à gorge, qui, engagés sur un même axe de serrage, sont destinés à être rapportés sur les faces latérales de l'élément de charpente à équiper en étant chacun respectivement disposés de part et d'autre de celui-ci, et, d'autre part, intervenant entre les flasques, en étant solidaire, au moins transversalement par rapport audit axe de serrage, de l'un et l'autre de ceux-ci, un talon d'appui propre à venir porter sur la tranche dudit élément de charpente, lesdits flasques comportant par ailleurs, chacun, à l'écart dudit talon d'appui, une boutonnière par laquelle ils peuvent être chacun respectivement engagés sur le galet à gorge correspondant, avec venue en prise de la tranche d'une telle boutonnière avec la gorge d'un tel galet; elle a encore pour objet un ensemble de fixation propre à la mise en oeuvre d'un tel dispositif d'accrochage, cet ensemble de fixation étant d'une manière générale caractérisé en ce qu'il comporte, sur un même axe de serrage, deux galets à gorge destinés à être chacun respectivement disposés de part et d'autre de l'élément de charpente à équiper.

Ainsi, suivant l'invention, un seul axe de serrage est mis en oeuvre, ce qui simplifie avantageusement les opérations à exécuter, tant à la pose qu'à la dépose.

En pratique, suivant l'invention, sur cet axe de serrage sont engagés, outre les galets à gorge, deux rondelles à griffes, du genre crampons de sécurité, qui sont disposées entre lesdits galets à gorge, et dont les griffes sont dirigées l'une vers l'autre, pour pénétration dans l'élément de charpente à équiper.

En conjugaison avec le talon d'appui associé, qui reporte en un autre point de l'élément de charpente une partie au moins de l'effort à encaisser par ce dernier, en développant de surcroît à la compression cette partie dudit effort, les rondelles à griffes ainsi mises en oeuvre permettent avantageusement, en intéressant en profondeur une zone relativement notable dudit élément de charpente, par incrustation dans celui-ci, de satisfaire sans difficulté aux normes de sécurité les plus sévères en la matière.

Conjointement, les moyens d'accrochage mis en oeuvre pour permettre d'atteler aux flasques ainsi fixés une console d'échafaudage comportent, notamment, une traverse propre à s'étendre transversalement d'un de ces flasques à l'autre, perpendiculairement à ceux-ci.

Une telle traverse peut par exemple être portée de manière unitaire par l'un des flasques, perpendiculairement à celui-ci, l'autre desdits flasques présentant, pour son engagement sur cette traverse, une ouverture complémentaire de la section transversale de celle-ci.

En variante, elle peut être formée par deux demi-traverses, qui, solidaires chacune respectivement de l'un desdits flasques, sont adaptées à être solidarisées l'une à l'autre entre ceux-ci.

Quoi qu'il en soit, en charge, une telle traverse, qui, bien entendu, est établie de manière à être résistante à la flexion, fait avantageusement intervenir simultanément l'un et l'autre des flasques, sans développement sur ceux-ci d'un quelconque effort en porte-à-faux de nature à en entraîner une déformation.

En pratique, pour mise en oeuvre d'une telle traverse, il est tiré profit du fait que, à emprise égale, seule une partie des flasques du dispositif suivant l'invention flanque l'élément de charpente concerné, une partie non négligeable de ces flasques pouvant ainsi se développer au-dessus d'un tel élément de charpente, pour l'établissement de ladite traverse.

Tirant un parti supplémentaire de cette disposition, les moyens d'accrochage mis en oeuvre pour atteler aux flasques une console d'échafaudage peuvent encore comporter, si désiré, en sus de la traverse précédente, ou en substitution à celle-ci, deux échancrures affectant chacune respectivement, de manière semblable, lesdits flasques, en correspondance de l'un à l'autre de ceux-ci, avec leur concavité dirigée en direction opposée au talon d'appui associé.

De telles échancrures permettent en effet avantageusement la mise en place éventuelle d'une traverse s'étendant librement d'un des flasques à l'autre, et ladite traverse, qui peut, bien entendu, être mise en oeuvre pour l'accrochage d'une console d'échafaudage au droit de l'élément de charpente concerné, peut, également, si désiré, en s'étendant d'un élément de charpente à un autre, permettre l'accrochage d'une telle console d'échafaudage entre deux de tels éléments de charpente.

Ainsi, il est possible d'établir les consoles d'échafaudage à un pas différent de celui des éléments de charpente susceptibles d'être équipés des dispositifs d'accrochage nécessaires. Enfin, le dispositif d'accrochage suivant l'invention est particulièrement simple, et économique à réaliser et à monter.

Les caractéristiques et avantages de l'invention ressortiront d'ailleurs de la description qui va suivre, à titre d'exemple, en référence aux dessins schématiques annexés sur lesquels:
la figure 1 est une vue en perspective éclatée d'un dispositif d'accrochage suivant l'invention, représenté en association avec une portion de l'élément de charpente qu'il doit équiper;
la figure 2 en est une vue en perspective en place sur cet élément de charpente;
la figure 3 en est, à échelle supérieure, une vue partie en plan, partie en coupe transversale, suivant la ligne brisée III-III de la figure 2, sans l'élément de charpente concerné;
la figure 4 est, à l'échelle de la figure 3, une vue, partie en élévation, partie en coupe axiale, suivant la ligne IV-IV de la figure 2, de l'axe de serrage mis en oeuvre dans le dispositif d'accrochage suivant l'invention, avec les galets à gorge et les rondelles à griffes qui lui sont associés, représentés isolément, en place sur l'élément de charpente concerné;
la figure 5 est une vue partielle en élévation du dispositif d'accrochage suivant l'invention, suivant la flèche V de la figure 2;
la figure 6 en est une vue partielle en coupe transversale, suivant la ligne VI-VI de la figure 5;
la figure 7 est une vue en perspective qui, analogue à celle de la figure 2, se rapporte à une variante de réalisation du dispositif d'accrochage suivant l'invention;
la figure 8 est une vue partielle en perspective qui, également analogue à celle de la figure 2, se rapporte à une autre variante de réalisation du dispositif d'accrochage suivant l'invention.

Tel qu'illustré sur ces figures, le dispositif d'accrochage 10 suivant l'invention comporte, de manière connue en soi, pour l'accrochage d'une console d'échafaudage, non représentée, à un élément de charpente, en pratique un chevron 11, deux flasques 12A, 12B, propres à être disposés chacun respectivement de part et d'autre d'un tel chevron 11, des moyens de fixation, détaillés ci-après, propres à assujettir lesdits flasques 12A, 12B à ce dernier, et des moyens d'accrochage, également détaillés ci-après, qui, associés auxdits flasques 12A, 12B, sont propres à permettre d'y atteler une telle console d'échafaudage.

Suivant l'invention, les moyens de fixation destinés à assujettir au chevron 11 les flasques 12A, 12B comportent, en combinaison, d'une part, deux galets à gorge 13A, 13B, qui, engagés sur un même axe de serrage 14, sont destinés à être rapportés sur les faces latérales 15A, 15B du chevron 11 à équiper en étant chacun respectivement disposés de part et d'autre de celui-ci, et, d'autre part, intervenant entre les flasques 12A, 12B, en étant solidaire, au moins transversalement par rapport audit axe de serrage 14, de l'un et l'autre de ceux-ci, suivant des dispositions décrites plus en détail ultérieurement, un talon d'appui 16 propre à venir porter sur la tranche, et en pratique la tranche supérieure 17, d'un tel chevron 11.

Par galet à gorge 13A, 13B, on entend ici un galet dont la surface cylindrique périphérique est affectée, dans sa zone médiane, d'une gorge 18.

Dans les formes de réalisation représentées, cette gorge 18 a, en section axiale, un profil en trapèze, en allant en se rétrécissant de l'extérieur vers l'intérieur, mais d'autres profils, et notamment un profil rectangulaire, peuvent aussi bien convenir.

Quoi qu'il en soit, le fond d'une telle gorge 18 doit avoir axialement une largeur au moins égale à l'épaisseur des flasques 12A, 12B.

De manière connue en soi, l'axe de serrage 14 est constitué d'une vis 19 et d'un écrou 20.

Suivant l'invention, sur cet axe de serrage 14 sont engagés, outre les galets à gorge 13A, 13B décrits précédemment, deux rondelles à griffes 22A, 22B, qui sont disposées entre lesdits galets à gorge 13A, 13B, et dont les griffes 23 sont dirigées l'une vers l'autre, pour pénétration, par incrustation, dans le chevron 11.

De telles rondelles à griffes 22A, 22B sont bien connues par elles-mêmes, en particulier en charpente, par exemple sous la désignation de crampons de sécurité, et, ne faisant pas partie en soi de la présente invention, elles ne seront pas décrites en détail ici.

Il suffira de préciser que, de manière usuelle, leurs griffes 23, ou dents, s'étendent perpendiculairement à leur plan, en étant régulièrement réparties circulairement à leur périphérie.

Dans les formes de réalisation représentées, ε ces griffes 23 ont un profil globalement triangulaire.

Pour leur engagement sur les galets à gorge 13A, 13B, les flasques 12A, 12B comportent chacun, à l'écart du talon d'appui 16, une bouton- 10 nière 24A, 24B.

En pratique, une telle boutonnière 24A, 24B a un contour globalement ovoïde, pour engagement axial sur le galet à gorge 13A, 13B concerné par son extrémité 25 de plus grand rayon de courbure, ₁₅ celle-ci ayant un rayon de courbure supérieur à celui du contour extérieur d'un tel galet 13A, 13B, et venue en prise avec la gorge 18 dudit galet 13A, 13B par son extrémité de plus petit rayon de courbure 26, celle-ci ayant un rayon de courbure inter- ₂₀ médiaire entre celui dudit contour et celui du fond de ladite gorge 18.

Dans les formes de réalisation représentées, le talon d'appui 16 est solidaire d'une traverse 28 propre à s'étendre transversalement d'un des ₂₅ flasques 12A, 12B à l'autre.

En pratique, dans ces formes de réalisation, cette traverse 28 est portée de manière unitaire par l'un des flasques 12A, 12B, en l'espèce le flasque 12A, perpendiculairement à celui-ci, et, ₃₀ pour son engagement sur cette traverse 28, l'autre desdits flasques 12A, 12B, en l'espèce le flasque 12B, présente une ouverture 29 de contour complémentaire de la section transversale de celle-ci.

Dans les formes de réalisation représentées, ₃₅ cette section transversale est polygonale, et, en pratique, carrée.

Le talon d'appui 16, qui, dans ces formes de réalisation, est constitué par une simple plaquette de contour quadrangulaire, est rapporté, par ₄₀ exemple par soudage, sur la face inférieure de la traverse 28, en jouxtant, ou non, par l'un de ses bords, le flasque 12A, et ladite traverse 28 est elle-même rapportée, par exemple par soudage, à ce dernier. ₄₅

De préférence, et tel que représenté, le talon d'appui 16 présente au moins un perçage 30, pour passage d'un quelconque moyen de fixation, une simple pointe par exemple, propre à l'assujettir au chevron 11. ₅₀

Suivant l'invention, les moyens d'accrochage associés aux flasques 12A, 12B pour permettre d'y atteler une console d'échafaudage comportent également une traverse propre à s'étendre d'un de ces flasques 12A, 12B à l'autre. ₅₅

Dans la forme de réalisation plus particulièrement représentée sur les figures 1 à 6, il s'agit d'une traverse 32 distincte de la traverse 28 précédente.

Mais, comme celle-ci, cette traverse 32 est, 60 dans cette forme de réalisation, portée unitaire- ment par l'un des flasques 12A, 12B, en l'espèce le flasque 12A, le même donc que celui portant déjà la traverse 28, et pour son engagement sur cette traverse 32, l'autre desdits flasques 12A, εε 12B, en l'espèce le flasque 12B, présente une ouverture 33 de contour complémentaire de la section transversale de celle-ci.

En pratique, dans la forme de réalisation repré-ε sentée, cette section transversale est circulaire, et la traverse 32 est constituée par un tronçon de tube convenablement rapporté, par exemple par soudage, sur le flasque 12A, perpendiculairement à celui-ci.

10 De préférence, et tel que représenté, l'ouverture 33 correspondante du flasque 12B est bordée, perpendiculairement au plan de ce flasque 12B, du côté de celui-ci opposé au flasque 12A, par un manchon de guidage 34.

¹⁵ Enfin, dans la forme de réalisation plus particulièrement représentée sur les figures 1 à 6, les moyens d'accrochage associés aux flasques 12A, 12B pour permettre d'y atteler une console d'échafaudage comportent en outre deux échan-20 crures 35A, 35B affectant chacune respectivement, de manière semblable, lesdits flasques 12A, 12B, en correspondance de l'un à l'autre de ceux-ci, avec leur concavité dirigée en direction opposée au talon d'appui 16 associé.

²⁵ De préférence, et tel que représenté, à l'échancrure 35A du flasque 12A au moins, il est associé, en bordure d'une telle échancrure 35A, un organe de retenue 36 monté pivotant, par un axe 37, sur ledit flasque 12A, ledit organe de retenue étant ³⁰ ainsi mobile entre une position de retenue, représentée en trait plein sur les figures, pour laquelle il mord sur le contour interne de ladite échancrure 35A, et une position d'engagement et de dégagement, représentée en traits interrompus sur la ³⁵ figure 5, pour laquelle il s'étend à l'écart de ce contour.

En pratique, dans la forme de réalisation représentée, cet organe de retenue 36 se présente sous ₄₀ la forme d'une simple plaquette dont un bord est globalement en quart de cercle et les deux autres en équerre l'un par rapport à l'autre.

Pour son maintien en position de retenue, cette plaquette présente, perpendiculairement à son ₄₅ plan, le long d'un de ses bords en équerre, une languette 38, par laquelle elle peut porter sur la tranche correspondante du flasque 12A, et, pour sa manipulation, elle présente, le long de ce même bord, et également perpendiculairement à ₅₀ son plan, mais en direction opposée à la languette 38 précédente, une patte 39.

Pour la mise en place du dispositif d'accrochage 10 ainsi constitué, il suffit d'exécuter transversalement, dans le chevron 11, un perçage 40, ₅₅ propre au passage de l'axe de serrage 14.

Après mise en place de celui-ci, avec ses rondelles à griffes 22A, 22B et ses galets à gorge 13A, 13B, et serrage de l'ensemble par l'écrou 20, il suffit de présenter, en correspondance l'un avec 60 l'autre, les flasques 12A, 12B, de part et d'autre du chevron 11.

Au cours du rapprochement relatif entre les fiasques 12A, 12B, les traverses 28, 32 portées par le flasque 12A viennent à s'engager dans les εε ouvertures 29, 33 correspondantes du flasque 12B, au-dessus de la tranche supérieure 17 du chevron 11.

Le rapprochement relatif entre les flasques 12A, 12B est poursuivi, jusqu'à ce que, par leur extrémité de plus grand rayon de courbure 25, les boutonnières 24A, 24B de ces flasques 12A, 12B s'engagent sur les galets à gorge 13A, 13B portés par l'axe de serrage 14.

Ainsi qu'il est aisé de le comprendre, dans un tel rapprochement relatif des flasques 12A, 12B, le manchon de guidage 34 facilite le déplacement du flasque 12B par rapport au flasque 12A, en évitant que, par basculement autour d'un axe contenu dans son plan, ce flasque 12B vienne à se coincer sur la traverse 32 et/ou la traverse 28 portées par le flasque 12A.

Lorsque, par leurs boutonnières 24A, 24B, les flasques 12A, 12B sont engagés sur les galets à gorge 13A, 13B, il suffit de les faire basculer autour du talon d'appui 16 associé, jusqu'à venue en prise de la tranche de ces boutonnières 24A, 24B avec la gorge 18 de ces galets 13A, 13B, figure 2.

En pratique, et compte tenu de la pente naturelle usuelle des chevrons, un tel basculement se fait de lui-même, par gravité, et, à son terme, le dispositif d'accrochage 10 suivant l'invention, d'une part, est attelé, par l'axe de serrage 14, au chevron 11 qu'il équipe, et, d'autre part, porte, par son talon d'appui 16, sur la tranche supérieure 17 de ce chevron 11.

Cependant, par mesure de sécurité, pour éviter un basculement rétrograde intempestif de ce dispositif d'accrochage 10, son talon d'appui 16 est de préférence assujetti au chevron 11, à l'aide par exemple d'une pointe 42 mise en place à la faveur du perçage 30 que comporte à cet effet celui-ci.

Sur la traverse 32, il est alors possible d'accrocher une quelconque console d'échafaudage, et par exemple une console d'échafaudage du type de celle décrite dans la demande de brevet français déposée le 13 Janvier 1984 sous le No 8400482, dans la mesure où, comme cela est le cas dans cette demande de brevet, une telle console d'échafaudage est équipée d'un moyen propre à un tel accrochage.

Dans ce qui précède, il est supposé que l'accrochage de la console d'échafaudage concernée se fait au droit même du chevron 11, entre les flasques 12A, 12B du dispositif 10 prévu à cet effet.

Mais, en variante, elle peut se faire entre de tels chevrons.

Il suffit en effet d'équiper chacun d'eux d'un dispositif d'accrochage 10 et de mettre en place de l'un à l'autre une traverse 43, qui, tel que représenté en traits interrompus à la figure 2, s'étend librement d'un flasque 12A, 12B d'un tel dispositif d'accrochage 10 à l'autre, par engagement dans les échancrures 35A, 35B prévues à cet effet sur ceux-ci, et qui, bien entendu, est propre, par elle-même, à l'accrochage d'une console d'échafaudage en un quelconque de ses points.

Lors de la mise en place d'une telle traverse 43, l'organe de retenue 36 de chacun des dispositifs d'accrochage 10 concernés bascule de lui-même en position d'engagement, et il suffit ensuite de le ramener en position de retenue.

Ainsi, en service, un tel organe de retenue 36 n'est en pratique l'objet d'aucune sollicitation, la traverse 43 portant par simple gravité sur le fond des échancrures 35A, 35B dans lesquelles elle est engagée et n'exerçant donc aucun effort sur un tel organe de retenue 36; celui-ci n'a en pratique qu'une fonction de sécurité.

Dans la forme de réalisation illustrée par la figure 7, c'est une même traverse, la traverse 28, qui, d'une part, porte le talon d'appui 16, et qui, d'autre part, porte les moyens d'accrochage propres à permettre d'atteler une console d'échafaudage au dispositif d'accrochage 10 concerné.

Il s'agit, en l'espèce, d'une plaquette 45 propre à permettre l'accrochage d'une console d'échafaudage du type de celle décrite par exemple dans le brevet français déposé le 7 Août 1973 sous le No 73 28767 et publié sous le No 2 245 213.

Cette plaquette présente simplement un perçage 46, éventuellement en trou de serrure, pour l'engagement du crochet que comporte une telle console d'échafaudage.

Ainsi qu'on le notera, dans cette forme de réalisation, la plaquette constituant le talon d'appui 16 et la plaquette 45 décrite ci-dessus sont l'une et l'autre rapportées, par exemple par soudage, sur la traverse 28, en affectant par exemple deux faces opposées de celle-ci.

En pratique, la plaquette 45 s'étend alors en porte-à-faux, vers l'avant, par rapport à la traverse 28, et, le talon d'appui 16 s'étendant par contre de part et d'autre de cette traverse 28, le perçage 30 qui y est prévu pour son assujettissement au chevron 11 concerné affecte celui de ses brins qui s'étend du côté opposé à celui sur lequel s'étend la plaquette 45.

Dans ce qui précède, la ou les traverses que comporte le dispositif d'accrochage 10 suivant l'invention sont portées de manière unitaire par l'un des flasques de celui-ci.

En variante, et tel qu'illustré par la figure 8 qui concerne à titre d'exemple la traverse 32, une telle traverse peut être formée par deux demi-traverses 32A, 32B, qui, solidaires chacune respectivement des flasques 12A, 12B, sont adaptées à être solidarisées l'une à l'autre, par exemple par un boulon 50, l'une d'elles, par exemple la demi-traverse 32A, présentant, pour la traversée d'un tel boulon, une boutonnière propre à permettre d'ajuster l'écartement de l'ensemble à la largeur du chevron à équiper.

Dans la forme de réalisation représentée, l'autre demi-traverse, la demi-traverse 32B, constitue par ailleurs la plaquette 45 prévue pour permettre l'accrochage d'une console d'échafaudage, suivant les dispositions décrites en référence à la figure 7.

Bien entendu, la présente invention ne se limite d'ailleurs pas aux formes de réalisation décrites et représentées, mais englobe toute variante d'exécution et/ou de combinaison de leurs divers éléments.

En particulier, si, dans ce qui précède, les galets à gorge ont été représentés l'un et l'autre comme constituant des pièces distinctes de l'axe de serrage sur lequel ils sont engagés, il pourrait s'agir pour l'un au moins d'entre eux, d'une pièce faisant corps avec un tel axe de serrage.

En outre, un tel galet à gorge pourrait se réduire à une simple gorge usinée de manière appropriée dans l'axe de serrage concerné, à supposer suffisant le diamètre de celui-ci.

Dans tous les cas, et ainsi qu'on l'aura compris, l'ensemble de fixation ainsi formé d'un axe de serrage et de deux galets à gorge engagés sur cet axe de serrage ou formés par celui-ci, peut avantageusement équiper à demeure un quelconque élément de charpente, le reste du dispositif d'accrochage à la mise en oeuvre duquel il concourt pouvant au contraire n'être rapporté sur celui-ci qu'en cas de nécessité.

Cet ensemble de fixation constitue donc par lui-même un accessoire susceptible d'une commercialisation individuelle particulière.

Par ailleurs, lorsque deux traverses distinctes sont mises en oeuvre, chacune des ouvertures par lesquelles un flasque peut être engagé sur une telle traverse peut être bordée par un manchon de guidage, et/ou lesdits traverses être chacune respectivement portées par des flasques différents.

Dans tous les cas, leur section transversale est quelconque.

Enfin, il sera observé que, suivant une caractéristique de l'invention, les flasques constitutifs du dispositif d'accrochage suivant l'invention ne sont pas nécessairement plaqués à l'élément de charpente sur lequel il sont rapportés, et que, au contraire, dans les formes de réalisation décrites et représentées, ils sont l'un et l'autre légèrement écartés de celui-ci, d'une distance égale pour l'essentiel à l'épaisseur d'un des flancs des galets à gorge mis en oeuvre.

## Revendications

1. Dispositif pour l'accrochage d'une console d'échafaudage à un élément de charpente (11), en pratique chevron, du genre comportant deux fiasques (12A, 12B) propres à être disposés chacun respectivement de part et d'autre d'un tel élément de charpente (11), des moyens de fixation propres à assujettir lesdits flasques (12A, 12B) à ce dernier, et des moyens d'accrochage, qui, associés auxdits flasques, sont propres à permettre d'y atteler une console d'échafaudage, caractérisé en ce que lesdits moyens de fixation comportent, en combinaison, d'une part, deux galets à gorge (13A, 13B), qui, engagés sur un même axe de serrage (14), sont destinés à être rapportés sur les faces latérales de l'élément de charpente (11) à équiper en étant chacun respectivement disposés de part et d'autre de celui-ci, et, d'autre part, intervenant entre les flasques (12A, 12B), en étant solidaire, au moins transversalement par rapport audit axe de serrage (14), de l'un et l'autre de ceux-ci, un talon d'appui (16) propre à venir porter sur la tranche d'un tel élément de charpente (11), lesdits flasques (12A, 12B) comportant par ailleurs chacun, à l'écart dudit talon d'appui (16), une boutonnière (24A, 24B) par laquelle ils peuvent être chacun respectivement engagés sur le galet à gorge (13A, 13B) correspondant, avec venue en prise de la tranche d'une telle boutonnière (24A, 24B) avec la gorge (18) d'un tel galet (13A, 13B).

2. Dispositif suivant la revendication 1, caractérisé en ce que la boutonnière (24A, 24B) de chacun des flasques (12A, 12B) a un contour globalement ovoïde, pour engagement axial sur le galet à gorge (13A, 13B) concerné par son extrémité de plus grand rayon de courbure (25), celle-ci ayant un rayon de courbure supérieur à celui du contour extérieur d'un tel galet (13A, 13B), et venue en prise avec la gorge (18) dudit galet (13A, 13B) par son extrémité de plus petit rayon de courbure (26), celle-ci ayant un rayon de courbure intermédiaire entre celui dudit contour et celui de ladite gorge (18).

3. Dispositif suivant l'une quelconque des revendications 1, 2, caractérisé en ce que, sur l'axe de serrage (14) sont engagés, outre les galets à gorge (13A, 13B), deux rondelles à griffes (22A, 22B), qui sont disposées entre lesdits galets à gorge (13A, 13B), et dont les griffes (23) sont dirigées l'une vers l'autre, pour pénétration dans l'élément de charpente (11) à équiper.

4. Dispositif suivant l'une quelconque des revendications 1 à 3, caractérisé en ce que le talon d'appui (16) est solidaire d'une traverse (28) propre à s'étendre transversalement d'un des flasques (12A, 12B) à l'autre.

5. Dispositif suivant la revendication 4, caractérisé en ce que ladite traverse (28) est portée par l'un des flasques (12A, 12B) perpendiculairement à celui-ci, et, pour son engagement sur cette traverse (28), l'autre desdits flasques (12A, 12B) présente une ouverture (29) de contour complémentaire de la section transversale de celle-ci.

6. Dispositif suivant l'une quelconque des revendications 4, 5, caractérisé en ce que la section transversale de ladite traverse (28) est polygonale, et par exemple quadrangulaire.

7. Dispositif suivant l'une quelconque des revendications 1 à 6, caractérisé en ce que le talon d'appui (16) est constitué par une simple plaquette.

8. Dispositif suivant l'une quelconque des revendications 1 à 7, caractérisé en ce que le talon d'appui (16) présente au moins un perçage (30), pour passage d'un quelconque moyen de fixation propre à l'assujettir à l'élément de charpente à équiper.

9. Dispositif suivant l'une quelconque des revendications 1 à 8, caractérisé en ce que les moyens d'accrochage comportent une traverse (32) propre à s'étendre d'un des flasques à l'autre.

10. Dispositif suivant la revendication 9, caractérisé en ce que ladite traverse (32) est portée par l'un des flasques (12A, 12B), perpendiculairement à celui-ci, et, pour son engagement sur cette traverse, l'autre desdits flasques (12A, 12B) présente une ouverture (33) de contour complémentaire de la section transversale de celle-ci.

11. Dispositif suivant la revendication 10, caractérisé en ce que la section transversale de ladite traverse (32) est circulaire.

12. Dispositif suivant l'une quelconque des revendications 5, 10, caractérisé en ce que l'une au moins des ouvertures (29, 33) que présente un flasque (12A, 12B) pour son engagement sur une traverse (28, 32) portée par l'autre est bordée par un manchon de guidage (34), perpendiculairement à son plan.

13. Dispositif suivant l'une quelconque des revendications 4, 9, caractérisé en ce qu'une traverse (32) est formée par deux demi-traverses (32A, 32B), qui, solidaires chacune respectivement de l'un desdits flasques (12A, 12B), sont adaptées à être solidarisées l'une à l'autre.

14. Dispositif suivant l'une quelconque des revendications 1 à 12, caractérisé en ce que, pour la mise en place éventuelle d'une traverse (43) s'étendant librement d'un des flasques (12A, 12B) à l'autre, les moyens d'accrochage comportent deux échancrures (35A, 35B) affectant chacune respectivement, de manière semblable, lesdits flasques (12A, 12B), en correspondance de l'un à l'autre de ceux-ci, avec leur concavité dirigée en direction opposée au talon d'appui (16) associé.

15. Dispositif suivant la revendication 14, caractérisé en ce que, à l'échancrure (35A, 35B) de l'un au moins des flasques (12A, 12B), il est associé, en bordure d'une telle échancrure (35A, 35B), un organe de retenue (36) monté pivotant entre une position de retenue, pour laquelle il mord sur le contour interne de ladite échancrure (35A, 35B), et une position d'engagement et de dégagement, pour laquelle il s'étend, à l'écart dudit contour.

16. Ensemble de fixation pour la mise en oeuvre d'un dispositif d'accrochage qui, destiné à permettre l'accrochage d'une console d'échafaudage à un élément de charpente (11), en pratique chevron, comporte, suivant la revendication 1, deux flasques (12A, 12B) propres à être disposés chacun respectivement de part et d'autre d'un tel élément de charpente (11), des moyens de fixation propres à assujettir lesdits flasques (12A, 12B) à ce dernier, et des moyens d'accrochage, qui, associés auxdits flasques, sont propres à permettre d'y atteler une console d'échafaudage, lesdits moyens de fixation comportant, en combinaison, d'une part, deux galets à gorge (13A, 13B), qui, engagés sur un même axe de serrage (14), sont destinés à être rapportés sur les faces latérales de l'élément de charpente (11) à équiper en étant chacun respectivement disposés de part et d'autre de celui-ci, et, d'autre part, intervenant entre les flasques (12A, 12B), en étant solidaire, au moins transversalement par rapport audit axe de serrage (14), de l'un et l'autre de ceux-ci, un talon d'appui (16) propre à venir porter sur la tranche d'un tel élément de charpente (11), et lesdits flasques (12A, 12B) comportant par ailleurs chacun, à l'écart dudit talon d'appui (16), une boutonnière (24A, 24B) par laquelle ils peuvent être chacun respectivement engagés sur le galet à gorge (13A, 13B) correspondant, avec venue en prise de la tranche d'une telle boutonnière (24A, 24B) avec la gorge (18) d'un tel galet (13A, 13B), un tel ensemble de fixation caractérisé en ce qu'il comporte, sur un même axe de serrage (14) deux galets à gorge (13A, 13B) destinés à être chacun respectivement disposés de part et d'autre de l'élément de charpente (11) à équiper.

17. Ensemble de fixation suivant la revendication 16, caractérisé en ce qu'il comporte en outre deux rondelles à griffes (22A, 22B), qui sont disposées entre lesdits galets à gorge (13A, 13B), et dont les griffes (23) sont dirigées l'une vers l'autre, pour pénétration dans l'élément de charpente (11) à équiper.

## Claims

1. Device for hooking a scaffolding bracket on to a frame element (11), in practice a rafter, of the type comprising two side plates (12A, 12B) adapted to be disposed one on each side respectively of such a frame element (11), fixing means adapted to fasten the said side plates (12A, 12B) to the latter, and hooking on means associated with the said side plates and adapted to enable a scaffolding bracket to be coupled to them, characterized in that the said fixing means comprise, in combination, on the one hand two grooved rollers (13A, 13B) which, engaged on a common clamping spindle (14), are intended to be mounted on the lateral surfaces of the frame element (11) to be equipped, while being disposed one on each side respectively of the latter, and on the other hand a bearing heel (16) adapted to bear on the face of such a frame member (11) and interposing between the side plates (12A, 12B) by being fixedly connected, at least transversely in relation to the said clamping spindle (14), with both of the latter, the said side plates (12A, 12B) each comprising moreover, spaced from the said bearing heel (16), a buttonhole (24A, 24B) whereby each may be engaged on the corresponding groove roller (13A, 13B) respectively with the edge of such a buttonhole (24A, 24B) engaging with the groove (18) of such a roller (13A, 13B).

2. Device according to claim 1, characterized in that the buttonhole (24A, 24B) in each of the side plates (12A, 12B) has a generally ovoidal contour, permitting the axial engagement, on the concerned grooved roller (13A, 13B), by means of its end with the greater radius of curvature (25), this end having a greater radius of curvature than that of the external contour of such a roller (13A, 13B), and the engagement with the groove (18) of the said roller (13A, 13B) by means of the end of the buttonhole with the smaller radius of curvature (26), this end having an intermediate radius of curvature between that of the said contour and that of the said groove (18).

3. Device according to any of claims 1, 2, characterized in that engaged on the clamping spindle (14) there are, in addition to the grooved rollers (13A, 13B), two rings with claws (22A, 22B), these rings with claws being disposed between the said grooved rollers (13A, 13B) and their claws (23) being directed towards one another in order to penetrate the frame member (11), to be equipped.

4. Device according to any of claims 1 to 3, characterized in that the bearing heel (16) is fixedly connected with a crosspiece (28) adapted to extend transversely from one of the side plates (12A, 12B) to the other.

5. Device according to claim 4, characterized in that the said crosspiece (28) is carried by one of the side plates (12A, 12B), to which it is perpendicular, and the other of the said side plates (12A, 12B) has an opening (29) the contour of which is complementary to the cross-section of the latter, whereby it may be engaged on the said crosspiece (28).

6. Device according to any of claims 4, 5, characterized in that the cross-section of the said crosspiece (28) is polygonal and for example quadrangular.

7. Device according to any of claims 1 to 6, characterized in that the bearing heel (16) is constituted by a single small plate.

8. Device according to any of claims 1 to 7, characterized in that the bearing heel (16) has at least one perforation (30) for the passage of any fixing means adapted to fasten it to the frame element to be equipped.

9. Device according to any of claims 1 to 8, characterized in that the hooking on means comprise a crosspiece (32) adapted to extend from one of the side plates to the other.

10. Device according to claim 9, characterized in that the said crosspiece (32) is carried by one of the side plates (12A, 12B), to which it is perpendicular, and the other of the said side plates (12A, 12B) has an opening (33) the contour of which is complementary to the cross-section of the said crosspiece, whereby it may be engaged on the said crosspiece.

11. Device according to claim 10, characterized in that the cross-section of the said crosspiece (32) is circular.

12. Device according to one of the claims 5, 10, characterized in that at least one of the openings (29,33) which one of the side plates (12A, 12B) has to permit it to be engaged on a crosspiece (28, 32) carried by the other side plate, is bordered by a guide sleeve (34) perpendicular to the plane of said one side plate.

13. Device according to any of claims 4, 9, characterized in that a crosspiece (32) is formed by means of two half-crosspieces (32A, 32B) each of which is fixedly connected with a respective one of the said side plates (12A, 12B) and which are adapted to be interlocked with one another.

14. Device according to any of claims 1 to 12, characterized in that for the possible putting in place of a crosspiece (43) extending freely from one of the side plates (12A, 12B) to the other, the hooking on means comprise two notches (35A, 35B) each respectively acting on, in a similar manner, the said side plates (12A, 12B), in correspondence with one or the other thereof, with their concavity directed in the opposite direction to the associated bearing heel (16).

15. Device according to claim 14, characterized in that associated with the notch (35A, 35B) of at least one of the side plates (12A, 12B) and next to such a notch (35A, 35B), there is a retaining member (36) which is pivotably mounted between a retaining position for which it bites on the inside contour of the said notch (35A, 35B), and an engagement and disengagement position for which it extends apart from the said contour.

16. Fixing device for bringing into play a hooking on device which, intended to pemit the hooking on of a scaffolding bracket to a frame element (11), in practice a rafter, comprises, in accordance with claim 1, two side plates (12A, 12B) adapted to be disposed one on each side respectively of such a frame element (11), fixing means adapted to fasten the said side plates (12A, 12B) to the latter, and hooking on means associated with the said side plates and adapted to enable a scaffolding bracket to be coupled to them, the said fixing means comprising, in combination, on the one hand two grooved rollers (13A, 13B) which, engaged on a common clamping spindle (14), are intended to be mounted on the lateral surfaces of the frame element (11) to be equipped, while being disposed one on each side respectively of the latter, and on the other hand a bearing heel (16) adapted to bear on the edge of such a frame member (11) and interposing between the side plates (12A, 12B), while being fixedly connected, at least transversely in relation to the said clamping spindle (14), with both of the latter, the said side plates (12A, 12B) each comprising moreover, spaced from the said bearing heel (16), a buttonhole (24A, 24B) whereby each may be engaged on the corresponding groove roller (13A, 13B) respectively with the edge of such a buttonhole (24A, 24B) engaging in the groove of such a roller (13A, 13B), such a fixing unit being characterized in that it comprises, on a common clamping spindle (14), two grooved rollers (13A, 13B) intended to be disposed one on each side respectively of the frame element (11) to be equipped.

17. Fixing unit in accordance with claim 16, characterized in that it further comprises two rings with claws (22A, 228), these rings with claws being disposed between the said grooved rollers (13A, 13B) and their claws being directed towards one another in order to penetrate the frame member (11) to be equipped.

## Patentansprüche

1. Vorrichtung zum Befestigen eines Gerüstauflagers an einem Element eines Balkenwerks (11), praktisch Dachsparren, mit zwei Flanschen (12A, 12B), die zu beiden Seiten eines solchen Balkenwerkelements (11) angeordnet werden können, Befestigungsmitteln zum Anhängen der genannten Flansche (12A, 12B) an letzterem, und mit Verankerungsmitteln, die den Flanschen zugeordnet sind und es ermöglichen, daran ein Gerüstauflager festzulegen, dadurch gekennzeichnet, daß die genannten Befestigungsmittel, in Kombination, zum einen zwei auf einer selben Klemmachse (14) angeordnete Nutenrollen (13A, 13B) aufweisen, die auf den seitlichen Flächen des auszurüstenden Balkenwerkelements (11) angeordnet sind, um daran zu dessen beiden Seiten anzuliegen, und zum anderen eine zwischen den Flanschen (12A, 12B) angeordnete bezüglich der Klemmachse, zumindest in Querrichtung fest mit diesen verbundene Abstützplatte (16), die zur Anlage auf dem Rand eines solchen Balkenwerkelements (11) bringbar ist, wobei die Flansche (12A, 12B) jeweils im Abstand von der Abstützplatte (16) ein Langloch (24A, 24B) aufweisen, mittels welchem sie jeweils auf der zugeordneten Nutenrolle (13A, 13B) aufgesetzt werden können, wobei der Rand eines solchen Langlochs (24A, 24B) mit der Nut (18) einer solchen Nutenrolle (13A, 13B) zusammenwirkt.

2. Vorrichtung nach Anspruch 1, dadurch gekennzeichnet, daß das Langloch (24A, 24B) eines jeden Flansches (12A, 12B) eine im wesentlichen ovoide Kontur aufweist, um mit seinem Ende mit dem größeren Krümmungsradius (25), der größer ist als die Außenkontur einer solchen Nutenrolle (13A, 13B), auf die betreffende Nutenrolle (13A, 13B) aufgesetzt zu werden und um mit seinem Ende mit dem kleineren Krümmungsradius (26) in Eingriff mit der Nut (18) der Nutenrolle (13A, 13B) zu gelangen, wobei dieser Krümmungsradius (26) zwischen demjenigen der Kontur der Nutenrolle und demjenigen der Nut (18) liegt.

3. Vorrichtung nach Anspruch 2 oder 3, dadurch gekennzeichnet, daß auf der Klemmachse (14) zusätzlich zu den Nutenrollen (13A, 13B) zwei Zahnscheiben (22A), (22B) zwischen den Nutenrollen (13A, 13B) eingesetzt sind, deren Zähne (23) zum Eindringen in das Element des Balkenwerks einander zugewandt sind.

4. Vorrichtung nach einem der Ansprüche 1 bis 3, dadurch gekennzeichnet, daß die Abstützplatte (16) fest mit einer sich in Querrichtung von einem der Flansche (12A, 12B) zum anderen erstreckenden Traverse (28) verbunden ist.

5. Vorrichtung nach Anspruch 4, dadurch gekennzeichnet, daß die Traverse (28) von einem der Flansche (12A, 12B) im rechten Winkel getragen wird, wobei der andere Flansch (12A, 12B) zum Aufsetzen auf die Traverse eine Öffnung (29) aufweist, deren Kontur komplementär zum Querschnitt der Traverse ausgebildet ist.

6. Vorrichtung nach einem der Ansprüche 4, 5, dadurch gekennzeichnet, daß der Querschnitt der Traverse (28) polygonal ist, beispielsweise rechteckig.

7. Vorrichtung nach mindestens einem der Ansprüche 1 bis 6, dadurch gekennzeichnet, daß die Abstützplatte (16) von einer einfachen Platte gebildet wird.

8. Vorrichtung nach mindestens einem der Ansprüche 1 bis 7, dadurch gekennzeichnet, daß die Abstützplatte (16) zumindest einen Durchbruch (30) für den Durchgang eines beliebigen Befestigungsmittels aufweist, das zu seiner Festlegung an dem auszurüstenden Element des Balkenwerks geeignet ist.

9. Vorrichtung nach mindestens einem der Ansprüche 1 bis 8, dadurch gekennzeichnet, daß die Verankerungsmittel eine Traverse (32) aufweisen, die sich von einem Flansch zum anderen erstreckt.

10. Vorrichtung nach Anspruch 9, dadurch gekennzeichnet, daß die Traverse (32) von einem der Flansche (12A, 12B) rechtwinklig abstehend getragen wird und daß der andere der Flansche (12A, 12B) eine Öffnung (33) mit einer zum Querschnitt der Traverse komplementären Kontur aufweist, um auf diese Traverse aufgesetzt zu werden.

11. Vorrichtung nach Anspruch 10, dadurch gekennzeichnet, daß der Querschnitt der Traverse (32) kreisförmig ist.

12. Vorrichtung nach einem der Ansprüche 5, 10, dadurch gekennzeichnet, daß zumindest eine der Öffnungen (29, 33), die ein Flansch (12A, 12B) für sein Aufsetzen auf eine Traverse (28, 32), die von dem anderen getragen wird, aufweist, von einer Führungsmuffe (34) begrenzt ist, die senkrecht auf ihrer Ebene steht.

13. Vorrichtung nach einem der Ansprüche 4, 9, dadurch gekennzeichnet, daß eine Traverse (32) von zwei Halbtraversen (32A, 32B) gebildet wird, die jeweils mit einem der Flansche (12A, 12B) fest verbunden, und so ausgebildet sind, daß sie miteinander verbunden werden können.

14. Vorrichtung nach mindestens einem der Ansprüche 1 bis 12, dadurch gekennzeichnet, daß beim möglichen Einsetzen einer sich frei von einem der Flansche (12A, 12B) zum anderen erstreckenden Traverse (43) die Verankerungsmittel zwei gleiche Ausnehmungen (35A, 35B) aufweisen, die jeweils in den Flanschen (12A, 12B) ausgeschnitten sind, wobei ihre konkave Ausnehmung in die der zugeordneten Abstützplatte (16) abgewandten Richtung geöffnet ist.

15. Vorrichtung nach Anspruch 14, dadurch gekennzeichnet, daß der Ausnehmung (35A, 35B) zumindest eines der Flansche (12A, 12B) ein eine solche Ausnehmung (35A, 35B) begrenzendes Halteorgan (36) zugeordnet ist, das zwischen einer Halteposition, in der es in die Innenkontur der Ausnehmung (35A, 35B) eingreift und einer Einsetz- und einer Aussetzposition schwenkbar ist, in welcher es sich in einem Abstand von der Kontur erstreckt.

16. Befestigungsanordnung zur Verwendung einer Befestigungsvorrichtung die ausgelegt ist, die Verankerung eines Gerüstaufbaus an einem Element eines Bauwerks (11), praktisch Dachsparren, zu gestatten, und die gemäß Anspruch 1 aufweist: zwei Flansche (12A, 12B), die zu beiden Seiten eines solchen Balkenwerkelements (11) angeordnet werden können, Befestigungsmitteln zum Anhängen der genannten Flansche (12A, 12B) an letzterem, und mit Verankerungsmitteln, die den Flanschen zugeordnet sind und es ermöglichen, daran ein Gerüstauflager festzulegen, wobei die genannten Befestigungsmittel, in Kombination, zum einen zwei auf einer selben Klemmachse (14) angeordnete Nutenrollen (13A, 13B) aufweisen, die auf den seitlichen Flächen des auszurüstenden Balkenwerkelements (11) angeordnet sind, um daran zu dessen beiden Seiten anzuliegen, und zum anderen eine zwischen den Flanschen (12A, 12B) angeordnete bezüglich der Klemmachse, zumindest in Querrichtung fest mit diesen verbundene Abstützplatte (16), die zur Anlage auf dem Rand eines solchen Balkenwerkelements (11) bringbar ist, wobei die Flansche (12A, 12B) jeweils im Abstand von der Abstützplatte (16) ein Langloch (24A, 24B) aufweisen, mittels welchem sie jeweils auf der zugeordneten Nutenrolle (13A, 13B) aufgesetzt werden können, wobei der Rand eines solchen Langlochs (24A, 24B) mit der Nut (18) einer solchen Nutenrolle (13a, 13B) zusammenwirkt, wobei die Anordnung dadurch gekennzeichnet ist, daß sie auf einer selben Klemmachse (14) zwei Nutenrollen (13A, 13B) aufweist, die dazu bestimmt sind, jeweils zu beiden Seiten des auszurüstenden Bauelements angeordnet zu werden.

17. Befestigungseinheit nach Anspruch 16, dadurch gekennzeichnet, daß darüberhinaus zwei Zahnscheiben (22A, 22B) vorgesehen sind, die zwischen den Nutenrollen (13A, 13B) eingesetzt sind und deren Zähne (23) zum Eindringen in das auszurüstende Element des Bauwerks gegeneinander gerichtet sind.
